# EUROPÄISCHE PATENTSCHRIFT

(11) **EP 0 467 890 B1**
(45) Veröffentlichungstag und Bekanntmachung des Hinweises auf die Patenterteilung: **02.06.1993**
(21) Anmeldenummer: 90903594.1
(22) Anmeldetag: 01.03.1990
(51) Int. Cl.: B22C 9/10

(54) **VORRICHTUNG ZUM VERSCHRAUBEN VON TEILEN MIT GERINGER FESTIGKEIT UND ENTSPRECHENDES VERFAHREN**
PROCESS AND DEVICE FOR SCREWING FRAGILE PARTS
PROCEDE ET DISPOSITIF POUR VISSER DES PARTIES FRAGILES

(30) Priorität: 10.04.1989 DE 3911635; 16.02.1990 DE 4004903
(43) Veröffentlichungstag der Anmeldung: 29.01.1992
(73) Patentinhaber: Adolf Hottinger Maschinenbau GmbH, D-68219 Mannheim (DE)
(72) Erfinder: LANDUA, Werner, D-6800 Mannheim 81 (DE); ROMMEL, Reiner, D-6835 Brühl (DE); RAUSCHER, Walter, W-6800 Mannheim 81 (DE)
(74) Vertreter: Naumann, Ulrich, Dr.-Ing.
(86) Internationale Anmeldenummer: DE9000140
(87) Internationale Veröffentlichungsnummer: WO9011848

(56) Entgegenhaltungen:
- DE-A- 2 522 161
- DE-A- 2 549 601
- DE-A- 3 424 911
- FR-A- 2 597 776
- Patent Abstracts of Japan vol 12, nr 247 (M-717)(3094), 13 July 1988, & JP,A,63034031 (HONDA MOTOR CO.LTD.) 13 Feb 1988
- Patent Abstracts of Japan vol. 6 nr 170 (E-128)(1048), 3 September 1982, & JP,A,57084686 (HITACHI SEISAKUSHO K.K.) 27 May 1982
- Patent Abstracts of Japan vol 10 nr 81 (M-465)(2138) 29 March 1986, & JP,A,60221227 (HONDA GIKEN KOGYO K.K.) 5 Nov 1985

## Beschreibung

Die Erfindung betrifft eine Vorrichtung zum Verbinden von Teilen mit geringer Festigkeit,insbesondere eine Vorrichtung zum Verschrauben von Masken, Formen, Gießereikernen, vorzugsweise von Sohlen- und Wassermantelkernen sowie ein entsprechendes Verfahren.

Das Verbinden von Teilen mit geringer Festigkeit ist stets problematisch, da bereits eine umständliche Handhabung bzw. ein aufwendiges Fördern solcher Teile zu einer Nagel- oder Schraubstation zum Bruch dieser Teile führen kann. Zur Vermeidung eines Bruches der zu verbindenden Teile muß desweiteren sowohl der Schraubvorschub als auch das Anzugsmoment sehr gering ausgelegt sein.

Bei Kernen aus der Gießereitechnik handelt es sich um derarte Teile mit geringer Festigkeit, so daß die in der Praxis auftretende Problematik anhänd solcher Kerne nachfolgend erläutert wird.

In der Gießereitechnik erfolgt das Formen der Kerne von Hand oder mit Hilfe von Kernformmaschinen in besonderen mehrteiligen Kernkästen oder Kernbüchsen. Die Kernherstellung erfolgt im allgemeinen durch Kernblasen, Kernstopfen und Kernschießen. Die einzelnen, Kerne werden in getrennten Arbeitsgängen durch Kleben oder Nageln vereinigt bzw. zusammengeführt, wodurch das Herstellungsverfahren sehr umständlich, arbeitsintensiv und zeitraubend ist (DE-PS 35 26 265 und DE-GM 75 15 919).

Ausgangspunkt für die erfindungsgemäße Vorrichtung bzw. für das erfindungsgemäße Verfahren ist der aus der DE-OS 25 22 161 bekannte Stand der Technik. Aus dieser Entgegenhaltung ist ein Verfahren bzw. eine Vorrichtung zum Verbinden mehrteiliger, wärmeaushärtbarer Gießereikerne bekannt. Die Gießereikerne werden mittels Metallstifte miteinander verbunden, wobei diese in Durchtritte eingeschlagen werden und mit den Kernen einen Preßsitz bilden.

Des weiteren ist aus der DE-OS 34 24 911 für sich ein Verfahren zum Eindrehen einer Schraube in dünnwandige Bleche sowie eine Vorrichtung zur Durchführung des Verfahrens bekannt. Hierbei handelt es sich um ein Verfahren zum Eindrehen einer Schraube mit einem selbstfurchenden Gewinde in dünnwandige Bleche, wobei die Ausreißfestigkeit der Schraube dadurch erhöht wird, daß die Schräube kraterförmig das Blech einzieht, also entsprechend deformiert.

Beim Verbinden von Teilen mit geringer Festigkeit bzw. beim Verbinden einzelner Kerne durch Nageln oder Schrauben hat sich in der Praxis desweiteren herausgestellt, daß das Material der zu verbindenden Teile aufgrund auftretender Scherkräfte leicht bricht.

Der vorliegenden Erfindung liegt daher zunächst die Aufgabe zugrunde, eine Vorrichtung zum Verbinden von Teilen mit geringer Festigkeit, insbesondere zum Verbinden von Masken, Formen, Gießereikernen, vorzugsweise von Sohlen- und Wassermantelkernen, anzugeben, mit der die zu vereinigenden Teile - ohne jegliche Zwischenhandhabung - unmittelbar von der Herstellungsstelle zur Schraubstation bringbar ist. Dabei soll die Gefahr einer Beschädigung der zu verbindenden Teile oder gar eines Materialsbruchs erheblich verringert sein. Desweiteren soll ein entsprechendes Verfahren angegeben werden.

Erfindungsgemäß wird die voranstehende Aufgabe dadurch gelöst, daß eine Greifvorrichtung zum Erfassen der zu verbindenden Teile und mindestens ein eine Schraubspindel und eine Antriebs-einrichtung für die Schraubspindel aufweisender Schrauber vorgesehen ist. In besonders vorteilhafter Weise ist die Schraubspindel zumindest in Schraubvorschubrichtung federnd gelagert ist.

Es ist also zunächst erkannt worden, daß zum ordnungsgemäßen Verbinden der in Rede stehenden Teile eine Greifvorrichtung zum Erfassen der zu verbindenden Teile und mindestens ein eine Schraubspindel und eine Antriebseinrichtung für die Schraubspindel aufweisender Schrauber erforderlich ist. Desweiteren ist erkannt worden, daß die beim Verschrauben der geringe Festigkeit aufweisenden Teile häufig auftretenden Materialbeschädigungen bzw. Materialbrüche in erster Linie auf einen zu "groben" Schraubvorschub zurückzuführen sind. Dieser "grobe" Schraubvorschub wird erfindungsgemäß durch eine federnde Lagerung der Schraubspindel zumindest in Schraubvorschubrichtung dann verringert, wenn der Schraube materialseitig ein Widerstand entgegenwirkt.

In besonders vorteilhafter Weise ist zur federnden Lagerung der Schraubspindel zwischen der Antriebseinrichtung der Schraubspindel und der Schraubspindel ein Federgehäuse ausgebildet. In diesem Federgehäuse ist mindestens ein zwischen der Antriebseinrichtung und der Schraubspindel wirkendes Federelement vorgesehen.

Damit die Vorschubdifferenzen zwischen dem Vorschub der Schraubspindel und der durch die Drehzahl sowie die Steigung des Gewindes der einzudrehenden Schraube bestimmten Einschraub-geschwindigkeit ausgeglichen werden, ohne dabei den Anpreßdruck der Schraubspindel auf die Schraube und somit auf das Material der zu verschraubenden Teile zu beeinträchtigen, ist in weiter vorteilhafter Weise ein Mitnehmerbolzen vorgesehen, der auf dem Federelement aufsitzt und dabei ein Bindeglied bzw. eine Wirkverbindung zwischen dem Federelement und der Schraube darstellt.

Desweiteren ist erkannt worden, daß neben einem "groben" Schraubvorschub auch ein zu hohes Anzugsmoments zum Materialbruch bei Teilen geringer Festigkeit führen kann. Das Anzugsmoment mußte zur Vermeidung von Materialbruch derart verringert werden, daß keine Toleranzbereiche mehr möglich sind. Die Schrauben könnten zwar bei einem automatischen Einschießen mittels Preßluft mit Klemmbacken festgehalten werden, wobei die Klemmbacken den Hältedruck beispielsweise über Blattfedern auf:bringen köriten. Jedoch würde dabei das Anzugsmoment beim Durchschieben des Schraubenkopfes durch die Klemmbacken und gegen den Zuhaltedruck der Blattfedern so stark beeinflußt, daß das an der Schraube erforderliche - gleichmäßige - Anzugsmoment nicht mehr einzuhalten wäre.

Hinsichtlich einer Begrenzung des Anzugsmoments ist es daher von besonderem Vorteil, wenn das Drehmoment der Antriebseinrichtung bzw. des Schraubers durch eine in der Antriebseinrichtung vorgesehene, vorzugsweise regulierbare - automatische - Abschaltkupplung bestimmt wird.

Beim automatischen Einschießen der Schrauben sind zum Halten der Schrauben Klemmbacken vorgesehen. Der Haltedruck wird mittels pneumatischer oder hydraulischer Zylinder-Kolben-Anordnungen erzeugt. Die Klemmbacken öffnen zum Durchschieben der Schrauben.

Nun kommt es gerade bei zu verbindenden Teilen mit geringer Festigkeit, insbesondere bei spröden Teilen, vor, daß beim Einschrauben der Schraube Partikel gelöst weiden, die dann in den Bereich der Klemmbacken geraten und dort die Reibwerte erhöhen oder gar zu einer.Beschädigung der Klemmbacken führen.-Nach einer weiteren Ausgestaltung der erfindungsgemäßen Lehre werden daher die beim Schrauben in den Bereich der Vorrichtung gelangenden Partikel der zu verschraubenden Teile mittels einer Ausblasvorrichtung ausgeblasen oder weggesaugt.

Damit mit der erfindungsgemäßen Vorrichtung auch Schrauben ordnungsgemäß eindrehbar sind, die mit der ursprünglichen Achse der Schraubspindel nicht fluchten, ist in weiter vorteilhafter Weise die Schraubspindel auch quer zur Schraubvorschubrichtung federnd gelagert. Somit ist ein geringes Spiel der Schraubspindel orthogonal zur Schraubvorschubrichtung geschaffen, wodurch die Schraubspindel geringfügig kippen kann.

Hinsichtlich des Bereitstellens von einzuschraubenden Schrauben ist insbesondere unter dem Gesichtspunkt eines vollautomatischen Verbindens der in Rede stehenden Teile ein Einschießgerät zum Einschießen der vom Schrauber einzudrehenden Schrauben vorgesehen. Damit eine störungsfreie Förderung einzelner Schrauben zur Schraubspindel hin bzw. zu den zu verschraubenden Teilen gewährleistet ist, weist das Einschießgerät eine Reflektions-lichtschranke zur Überwachung und Regulierung dieser Vorgänge auf.

Schließlich lassen sich die Schrauber mittels Spindeln in ihrer Position verändern, wodurch die Schrauber auf unterschiedliche Schraubstellen eingestellt werden.

Nach dem erfindungsgemäßen Verfahren zum Verbinden von Teilen mit geringer Festigkeit, insbesondere zum verbinden von Masken, Formen, Gießereikernen, vorzugsweise von Sohlen- und Wassermantelkernen, werden zunächst,die zu verbindenden Teile mittels einer Greifvorrichtung erfäßt und gemeinsam verspannt. Danach werden die Teile im Arbeitsbereich eines Schraubers positioniert. Im Falle zu verschraubender Gießereikerne werden die Teile bzw. Kerne regelmäßig oberhalb eines oder mehrerer Schrauber positioniert. Danach wird eine oder mehrere Schrauben in den Schrauber eingeschossen. Die Teile werden verschraubt, wobei in besonders vorteilhafter Weise zur Vermeidung einer Beschädigung der Teile bzw. zur Vermeidung eines Sprödbruchs der Schraubvorschub, d.h. die Einschraubgeschwindigkeit, ohne Beeinträchtigung des Anpreßdruckes durch eine federnde Lagerung der Schraubspindel ausgeglichen ist.

Zur Vermeidung einer Beschädigung der zu verbindenden Teile ist der Verfahrensschritt des Einschraubens der Schraube in weiter vorteilhafter Weise so ausgelegt, daß das Drehmoment des Schraubers durch eine vorzugsweise regulierbare automatische Abschaltkupplung bestimmt bzw. reguliert ist.

Es gibt nun verschiedene weitere Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in einer Seitenansicht, schematisch, ein Ausführungsbeispiel der erfindungsgemäßen Vorrichtung,
- Fig. 2: in einer Vorderansicht, schematisch, die Vorrichtung aus Fig. 1,
- Fig. 3: in einer Draufsicht, schematisch, die Vorrichtung aus Fig. 1,
- Fig. 4: in einer vergrößerten Sprengdarstellung die zu verschraubenden Teile, den Schrauber und die Schraube,
- Fig. 5: im Längsschnitt, teilweise und vergrößert, die erfindungsgemäße Vorrichtung und
- Fig. 6: im Längsschnitt, schematisch, einen Schrauber der Vorrichtung aus Fig. 5.

Die Figuren 1 bis 3, 5 und 6 zeigen ein Ausführungsbeispiel einer erfindungsgemäßen Vorrichtung einer erfindungsgemäßen Vorrichtung zum Verschrauben von Teilen 1, 2 mit geringer Festigkeit. Dabei handelt es sich um eine Schraubvorrichtung zum Verschrauben von Gießereikernen, nämlich um Sohlen- und Wassermantelkerne 1, 2.

Zu der erfindungsgemäßen Vorrichtung gehören eine Greifvorrichtung 3 zum Erfassen der zu verschraubenden Gießereikerne 1, 2 und ein eine Schraubspindel 10 und eine Antriebseinrichtung 11 für die Schraubspindel 10 aufweisender Schrauber 6.

Gemäß der Darstellung in Fig. 6 ist die Schraubspindel 10 zumindest in Schraubvorschubrichtung federnd gelagert. Dies ist erkennbar dadurch erreicht, daß zur federnden Lagerung der Schraubspindel 10 zwischen der Antriebseinrichtung 11 der Schraubspindel 10 und der Schraubspindel 10 ein Federgehäuse 12 mit einem zwischen der Antriebseinrichtung 11 und der Schraubspindel 10 wirkenden Federelement 13 angeordnet ist. Auf dem Federelement 13 sitzt ein Mitnehmerbolzen 14 auf.

Desweiteren ist das Drehmoment der Antriebseinrichtung 11 bzw. des Schraubers 6 durch eine in der Antriebseinrichtung 11 vorgesehene, regulierbare automatische Abschaltkupplung bestimmt.

Zum automatischen Einschießen der Schrauben 5 sind zum Halten der Schrauben 5 Klemmbacken 15 vorgesehen. Der erforderliche Haltedruck wird mittels pneumatischer oder hydraulischer Zylinder-Kolben-Anordnungen 16 erzeugt. Die Klemmbacken 15 öffnen lediglich zum Durchschieben der Schrauben 5.

Beim Schrauben ggf. in den Bereich der Vorrichtung gelangende Partikel der zu verschraubenden Teile 1, 2 werden mittels einer Ausblasvorrichtung 17 ausgeblasen oder über eine Saugvorrichtung abgesaugt.

In den Figuren ist nicht dargestellt, daß die Schraubspindel 10 auch quer zur Schraubvorschubrichtung federnd gelagert sein kann, so daß auch Schrauben 5 problemlos eindrehbar sind, die mit der ursprünglichen Achse der Schraubspindel 10 nicht fluchten.

Die Fig. 1 und 5 zeigen andeutungsweise, daß zum Einschießen der vom Schrauber 6 einzudrehenden Schrauben 5 ein Einschießgerät 4 vorgesehen ist. Das Einschießgerät 4 kann eine in den Fig. nicht gezeigte Vereinzelungseinrichtung zur Vereinzelung der Schrauben 5 aufweisen.

Nachfolgend wird die Funktionsweise der erfindungsgemäßen Vorrichtung beschrieben. Die Teile 1, 2 bzw. der Sohlenkern 1 und der Wassermantelkern 2 werden zusammengesteckt oder -gefügt und mittels der Greifvorrichtung 3 ergriffen und gemeinsam verspannt. Anschließend werden die verspannten Teile 1, 2 über den Schrauber 6 verbracht. Anschließend wird eine Schraube 5 bzw. werden Schrauben 5 mittels des Einschießgeräts 4 pneumatisch durch die Transportschläuche 8 hindurch in die Klemmbacken 15 eingeschossen. Anschließend werden die Teile 1, 2 miteinander verschraubt. Die jeweilige Schraubposition der Spindel 10 ist über eine Einstellspindel 7 vorgebbar. Die Schraubspindeln 10 mit Antriebsmotor 11, Federgehäuse 12, Feder 13 und Mitnehmerbolzen 14 dienen zur schonenden Verschraubung der Teile 1, 2, wobei der Schraubvorschub bzw. die Einschraubgeschwindigkeit ausgeglichen ist, ohne daß der Anpreßdruck der Schraubspindel 10 auf die Schraube 5 beeinträchtigt ist. Die Schrauben werden durch die über den pneumatischen Zylinder 16 betätigbaren Klemmbacken 15 gehalten. Lediglich einer vollständigen Darstellung wegen sind mit den Bezugszeichen 18, 19 Kugellager und eine Lagerbuchse bezeichnet.

Abschließend sei hier nochmals hervorgehoben, daß sich die erfindungsgemäße Lehre mit dem Verbinden von Teilengeringer Festigkeit befaßt. Das Verschrauben von Gießereikernen ist hier lediglich beispielhaft herangezogen worden.

## Patentansprüche

1. Vorrichtung zum Verbinden von Teilen (1, 2) mit geringer Festigkeit, insbesondere zum Verbinden von Masken, Formen, Gießereikernen, vorzugsweise von Sohlen- und Wassermantelkernen,
**dadurch gekennzeichnet,** daß eine Greifvorrichtung (3) zum Erfassen der zu verbindenden Teile (1, 2) und mindestens ein eine Schraubspindel (10) und eine Antriebseinrichtung (11) für die Schraubspindel (10) aufweisender Schrauber (6) zum Verschrauben der Teile vorgesehen sind, daß der Schrauber (6) mittels Spindeln (7) verstellbar angeordnet ist und daß die Schraubspindel (10) zumindest in Schraubvorschubrichtung federnd gelagert ist.

2. Vorrichtung nach Anspruch 1, dadurch gekennzeichnet, daß zur federnden Lagerung der Schraubspindel (10) zwischen der Antriebseinrichtung (11) der Schraubspindel (10) und der Schraubspindel (10) ein Federgehäuse (12) mit mindestens einem zwischen der Antriebseinrichtung (11) und der Schraubspindel (10) wirkenden Federelement (13) angeordnet ist.

3. Vorrichtung nach Anspruch 2, dadurch gekennzeichnet, daß das Federelement (13) als Druckfeder ausgeführt ist.

4. Vorrichtung nach Anspruch 2 oder 3, dadurch gekennzeichnet, daß auf dem Federelement (13) ein Mitnehmerbolzen (14) aufsitzt.

5. Vorrichtung nach einem der Ansprüche 1 bis 4, dadurch gekennzeichnet, daß das Drehmoment der Antriebseinrichtung (11) bzw. des Schraubers (6) durch eine in der Antriebseinrichtung (11) vorgesehene, vorzugsweise regulierbare, automatische Abschaltkupplung bestimmt wird.

6. Vorrichtung nach einem der Ansprüche 1 bis 5, dadurch gekennzeichnet, daß die Überwachung der einzuschraubenden Schraube (5) durch einen detektierenden Lichttaster (20), vorzugsweise einen Reflexionslichttaster, vorgenommen wird.

7. Vorrichtung nach einem der Ansprüche 1 bis 6, dadurch gekennzeichnet, daß beim automatischen Einschießen der Schrauben (5) zum Halten der Schrauben (5) Klemmbacken (15) vorgesehen sind, daß der Haltedruck mittels pneumatischer oder hydraulischer Zylinder-Kolben-Anordnungen (16) erzeugt wird und daß die Klemmbacken (15) zum Durchschieben der Schrauben (5) ohne Verlust der Schraubenzentrierung öffnen.

8. Vorrichtung nach einem der Ansprüche 1 bis 7, dadurch gekennzeichnet, daß beim Schrauben (5) in den Bereich der Vorrichtung gelangenden Partikel der zu verschraubenden Teile (1, 2) mittels einer Ausblasvorrichtung (17) ausgeblasen bzw. mittels einer Absaugvorrichtung abgesaugt werden.

9. Vorrichtung nach einem der Ansprüche 1 bis 8, dadurch gekennzeichnet, daß die Schraubspindel (10) auch quer zur Schraubvorschubrichtung federnd gelagert ist, so daß Schrauben (5) eindrehbar sind, die mit der ursprünglichen Achse der Schraubspindel (10) nicht fluchten.

10. Vorrichtung nach einem der Ansprüche 1 bis 9, dadurch gekennzeichnet, daß ein Einschießgerät (4) zum Einschießen der vom Schrauber (6) einzudrehenden Schrauben (5) vorgesehen ist.

11. Vorrichtung nach Anspruch 10, dadurch gekennzeichnet, daß das Einschießgerät (4) eine Vereinzelungseinrichtung zur Vereinzelung der Schrauben (5) aufweist.

12. Verfahren zum Verbinden von Teilen (1, 2) mit geringer Festigkeit, insbesondere zum Verbinden von Masken, Formen, Gießereikernen, vorzugsweise von Sohlen- und Wassermantelkernen, gekennzeichnet durch folgende Verfahrensschritte:
Greifen und Verspannen der zu verbindenden Teile (1, 2) mittels einer Greifvorrichtung (3),
Positionieren der Teile (1, 2) im Arbeitsbereich eines Schraubers (6) sowie
Einschießen von Schrauben (5) in den Schrauber (6) und Verschrauben der Teile (1, 2), wobei der Schraubvorschub, d.h. die Einschraubgeschwindigkeit, ohne Beeinträchtigung des Anpreßdruckes durch eine federnde Lagerung der Schraubspindel (10) ausgeglichen ist.

13. Verfahren nach Anspruch 12, dadurch gekennzeichnet, daß beim Einschrauben einer Schraube (5) das Drehmoment des Schraubers (6) durch eine vorzugsweise regulierbare automatische Abschaltkupplung bestimmt bzw. reguliert wird.

## Claims

1. Device for connecting parts (1, 2) of low strength, in particular for connecting masks, moulds, casting cores, preferably base and water jacket cores, characterised in that a gripper device (3) for grasping the parts (1, 2) to be connected and at least one screwing device (6) for screwing the parts together comprising a screw spindle (10) and a drive device (11) for the screw spindle (10) are provided; in that the screwing device (6) is arranged such that it can be adjusted by means of spindles (7); and in that the screw spindle (10) is mounted so as to be resilient at least in the screwing advance direction.

2. Device according to Claim 1, characterised in that a spring housing (12) having at least one spring component (13) acting between the drive device (11) and the screw spindle (10) is disposed between the drive device (11) of the screw spindle (10) and the latter such that the screw spindle (10) is mounted resiliently.

3. Device according to Claim 2, characterised in that the spring component (13) is in the form of a pressure spring.

4. Device according to Claim 2 or 3, characterised in that a carrier bolt (14) is mounted on the spring component (13).

5. Device according to any one of Claims 1 to 4, characterised in that the torque of the drive device (11) or of the screwing device (6) is determined by an automatic cut-off coupling which is provided in the drive device (11) and can preferably be regulated.

6. Device according to any one of Claims 1 to 5, characterised in that the screw (5) to be screwed in is monitored by a detecting light scanner (20), preferably a reflective light scanner.

7. Device according to any one of Claims 1 to 6, characterised in that clamping jaws (15) are provided for holding the screws (5) when they are automatically fired in; in that the holding pressure is generated by means of pneumatic or hydraulic cylinder-piston arrangements (16); and in that the clamping jaws (15) open in order for the screws (5) to be pushed through without impairing the centring of the screws.

8. Device according to any one of Claims 1 to 7, characterised in that particles of the parts (1, 2) to be screwed together reaching the area of the device during the screwing process (5) are blown out by means of a blow-out device (17) or are sucked out by means of a suction device.

9. Device according to any one of Claims 1 to 8, characterised in that the screw spindle (10) is also mounted resiliently transversely to the screwing advance direction such that screws (5) which are not aligned with the original axis of the screw spindle (10) can be inserted.

10. Device according to any one of Claims 1 to 9, characterised in that a firing apparatus (4) is provided for firing in the screws (5) to be screwed in by the screwing device (6).

11. Device according to Claim 10, characterised in that the firing device (4) comprises a separating device for separating the screws (5).

12. Process for connecting parts (1, 2) of low strength, in particular for connecting masks, moulds, casting cores, preferably base and water jacket cores, characterised by the following method steps:
- grasping and bracing of the parts (1, 2) to be connected by means of a gripping device (3);
- positioning of the parts (1, 2) in the operating area of a screwing device (6); and
- firing screws (5) into the screwing device (6) and screwing together the parts (1, 2), wherein the advance of the screw, ie, the velocity at which it is screwed in, is compensated by a resilient mounting of the screw spindle (10) without impairing the contact pressure.

13. Process according to Claim 12, characterised in that, when a screw (5) is screwed in, the torque of the screwing device (6) is determined or regulated by an automatic cut-off coupling which can preferably be regulated.

## Revendications

1. Dispositif pour réunir des pièces (1,2) de faible solidité, notamment pour réunir des masques, des moules, des noyaux de fonderie, de préférence des noyaux de semelles et de chemises d'eau,
caractérisé par le fait qu'il est prévu un dispositif de préhension (3) pour saisir les pièces (1,2) devant être réunies, et au moins un dispositif de vissage (10) possédant une tige de vissage (10) et un dispositif (11) d'entraînement de la tige de vissage (10), pour visser les pièces, que le dispositif de vissage (6) est inséré de manière à être réglable à l'aide de broches (7) et que la tige de vissage (10) est montée élastiquement au moins dans la direction d'avance de vissage.

2. Dispositif selon la revendication 1, caractérisé en ce que pour le montage élastique de la tige de vissage (10), entre le dispositif (11) d'entraînement de la tige de vissage (10) et cette dernière est installé un logement (12) pour ressort qui comporte au moins un élément de ressort (13) agissant entre le dispositif d'entraînement (11) et la tige de vissage (10).

3. Dispositif selon la revendication 2, caractérisé en ce que l'élément de ressort (13) est réalisé sous la forme d'un ressort de pression.

4. Dispositif selon la revendication 2 ou 3, caractérisé en ce qu'un goujon d'entraînement (14) est monté sur l'élément de ressort (13).

5. Dispositif selon l'une des revendications 1 à 4, caractérisé en ce que le couple du dispositif d'entraînement (11) ou du dispositif de vissage (6) est déterminé au moyen d'un accouplement automatique de débrayage, de préférence réglable, prévu dans le dispositif d'entraînement (11).

6. Dispositif selon l'une des revendications 1 à 5, caractérisé en ce que le contrôle de la vis (5) devant être vissée est réalisé au moyen d'un dispositif d'exploration lumineux (20) qui réalise une détection, de préférence un dispositif d'exploration lumineux à réflexion.

7. Dispositif selon l'une des revendications 1 à 6, caractérisé en ce que, lors de l'insertion automatique des vis (5) il est prévu, pour retenir les vis (5), des mâchoires de serrage (15), que la pression de retenue est produite au moyen de dispositifs pneumatiques ou hydrauliques à cylindre et piston (16) et que les mâchoires de serrage ( 15 ) s'ouvrent, pour le passage des vis (5), sans perte du centrage de cette dernière.

8. Dispositif selon l'une des revendications 1 à 7, caractérisé en ce que, lors du vissage des vis (5), des particules, qui parviennent dans la zone au voisinage du dispositif, des pièces (1,2) devant être réunies par vissage sont évacuées par soufflage au moyen d'un dispositif d'évacuation par soufflage (17) ou sont aspirées au moyen d'un dispositif d'aspiration.

9. Dispositif selon l'une des revendications 1 à 8, caractérisé en ce que la tige de vissage (10) est également supportée élastiquement transversalement par rapport à la direction d'avance de vissage de sorte que l'on peut visser des vis (5) qui ne sont pas alignées avec l'axe initial de la tige de vissage (10).

10. Dispositif selon l'une des revendications 1 à 9, caractérisé en ce qu'il est prévu un appareil d'enfoncement (4) servant à enfoncer des vis (5) devant être vissées au moyen du dispositif de vissage (6).

11. Dispositif selon la revendication 10, caractérisé par le fait que l'appareil d'enfoncement (4) possède un dispositif d'individualisation servant à séparer les vis (5).

12. Procédé pour réunir des pièces (1,2) présentant une faible solidité, notamment pour réunir des masques, des moules, des noyaux de fonderie, de préférence des noyaux de semelles et de chemises d'eau, caractérisé par les étapes opératoires suivantes :
saisie et serrage des pièces à réunir (1,2) au moyen d'un dispositif de préhension ( 3 ),
positionnement des pièces (1,2) dans la zone de travail d'un dispositif de vissage (6), et
insertion de vis (5) dans le dispositif de vissage (6) et réunion par vissage des pièces (1,2), l'avance de vissage, c'est-à-dire la vitesse de vissage, étant compensée sans perturbation de la pression de serrage, par un montage élastique de la tige de vissage (10).

13. Procédé selon la revendication 12, caractérisé en ce que, lors du vissage d'une vis (5), le couple du dispositif de vissage (6) est déterminé ou réglé par un accouplement automatique de débrayage, de préférence réglable.
